# EUROPÄISCHE PATENTSCHRIFT

(11) **EP 2 025 611 B1**
(45) Veröffentlichungstag und Bekanntmachung des Hinweises auf die Patenterteilung: **01.12.2010**
(21) Anmeldenummer: 07015518.9
(22) Anmeldetag: 07.08.2007
(51) Int. Cl.: B65D 19/12

(54) **Gelenkeinheit für die Pfosten eines klappbaren Transport- oder Lagergestells**
Articulation unit for the posts of a collapsible transport or storage structure
Unité d'articulation pour les montants d'un châssis de transport ou de stockage pliant

(43) Veröffentlichungstag der Anmeldung: 18.02.2009
(73) Patentinhaber: GM Global Technology Operations, Inc., Detroit, MI 48265-3000 (US); Guss Transfer GmbH & Co KG, 42551 Velbert (DE)
(72) Erfinder: Klinger, Bodo, 40764 Langenfeld (DE); Olczok, Eugenius, 47441 Moers (DE); Nillius, Reiner, 65462 Ginsheim-Gustavsburg (DE); Baumann, Rolf, 55218 Ingelheim (DE)
(74) Vertreter: Strauss, Peter

(56) Entgegenhaltungen:
- EP-A- 1 101 706
- EP-A- 1 739 022
- WO-A-98/17540
- DE-U1- 29 618 314
- DE-U1- 29 906 786
- GB-A- 910 606
- US-A- 4 186 841

## Beschreibung

Die Erfindung betrifft eine Gelenkeinheit für Pfosten eines klappbaren Transport- bzw. Lagergestells nach Anspruch 1 und ein klappbares Transport- bzw. Lagergestell mit Pfosten, die solche Gelenkeinheiten aufweisen, nach Anspruch 16.

Transport- bzw. Lagergestelle werden zum Beispiel zur Lagerung oder zum Anliefern von Fahrzeugteilen zu einer Produktionsstätte verwendet. Sie weisen in der Regel zumindest vier Eckpfosten auf, die an einem rechteckigen Bodengestell befestigt sind. Solche Gestelle werden zum Beispiel zum Transport von Bauteilen verwendet, die wegen ihrer Formgebung oder Empfindlichkeit in üblichen Verpackungen zu wenig geschützt wären, wie zum Beispiel Kotflügel, Sitze oder fertig montierte Baugruppen, wie Achsen oder ähnliches.

Um im leeren Zustand der Gestelle Platz einsparen zu können, werden in den Pfosten Gelenke vorgesehen, über die die Pfosten zum Beispiel paarweise in Richtung der Mitte des Gestells umgeklappt werden können.

Ein solches Transport- und Lagergestell ist zum Beispiel in DE 296 18 314 U1 beschrieben. Die zwei Gelenkelemente eines Gelenkes sind über eine Schwenkachse miteinander verbunden. In der aufgeklappten Stellung, in der die Pfosten aufgerichtet sind, wird die Schwenkbewegung bei der bekannten Lösung mit Hilfe eines Riegels blockiert, der verschiebbar an einem Gelenkelement vorgesehen ist und in eine in dem anderen Gelenkelement vorgesehene Nut eingreifen kann. Die aufgerichtete Position wird über den Riegel festgehalten. Die Gelenkelemente sind an ihrem von dem Gelenk abgewandten Ende mit Hohlprofilrohren zur Bildung der Pfosten verschweißt.

EP 1 739 022 A1 beschreibt ein Gelenk für die Pfosten eines Transport- oder Lagergestells, bei dem eines der Gelenkelemente eine Aufnahme zur Festlegung des anderen Gelenkelements mit einer im aufgerichteten Zustand des Gelenks zur Vertikalen geneigten Führungsfläche aufweist, in der das zweite Gelenkelement führbar ist. Eine Relativbewegung der Gelenkelemente entlang der Führungsfläche bewegt das zweite Gelenkelement aus der Aufnahme heraus und bringt die Gelenkelemente aus der festgelegten Endstellung in die Schwenkstellung, in der die mit dem Gelenkelement verbundenen Pfosten abgeklappt werden können.

Die US 4,186,841 betrifft ein zusammenklappbares Lagergestell mit Gelenkeinheiten, bei dem in einem ersten Zustand die Gelenkelemente nicht gegeneinander verschwenkbar und in einem zweiten Zustand die genannten Gelenkelemente gegeneinander verschwenkbar sind. Diese Gelenkelemente sind jeweils über einen an einem Gelenkelement angeordneten Zapfen, der in einer am anderen Gelenkelement angeordneten Führung geführt ist, miteinander verbunden. Die Führung ist dabei an einer Seitenfläche des entsprechenden Gelenkelements vorgesehen. Bevor die Gelenkelemente verschwenkt werden können, müssen diese entlang der Führung um ein bestimmtes Maß axial auseinander bewegt werden. Die GB 910,606 zeigt ein Lagergestell mit verschwenkbaren Gelenkeinheiten, bei welchen analog der Lösung nach der US 4,186,841 die entsprechenden Gelenkelemente über einen Zapfen miteinander verbunden sind. Auch hier ist es vorgesehen, dass die Gelenkelemente vor dem Umklappen zunächst um ein bestimmtes Maß axial auseinander bewegt werden müssen.

In der DE 299 06 786 U1 ist eine Vorrichtung zum Arretieren eines Gelenkes eines Lagergestells beschrieben, die einen an einem ersten Gelenkelement angeordneten Sperrriegel aufweist, der mit einem an einem zweiten Gelenkelement angeordneten Ansatz zusammenwirkt. Mittels dieser Verriegelungseinheit kann eine Verschwenkung der Gelenkelemente verhindert werden. Zur Entriegelung der Gelenkelemente muss der Sperrriegel durch axiales Verschieben außer Eingriff mit dem Ansatz gebracht werden, wobei dann die Gelenkelemente frei verschwenkbar sind.

Während der Lagerung oder des Transports werden oftmals mehrere Gestelle aufeinander gestapelt, so dass sowohl die Gestelle als auch die Gelenke hohen statischen Lasten ausgesetzt werden. Insbesondere beim Transport muss außerdem sichergestellt sein, dass die aufeinander gestapelten Gestelle fest miteinander verbunden werden. Zum Stapeln werden dazu zum Beispiel Stapelzapfen eingesetzt, die an einem Gestell vorgesehen sind und in die Pfosten eines darunter liegenden oder darüber liegenden Gestells einführbar sind.

Aufgabe der vorliegenden Erfindung ist es, eine verbesserte Gelenkeinheit anzugeben, die einfach zu handhaben ist und ein sicheres Stapeln der Transport- bzw. Lagergestelle ermöglicht.

Diese Aufgabe wird mit einer Gelenkeinheit mit den Merkmalen des Anspruchs 1 gelöst. Vorteilhafte Ausführungsformen sind Gegenstand von Unteransprüchen. Ein klappbares Transport- bzw. Lagergestell mit Pfosten, die erfindungsgemäße Gelenkeinheiten aufweisen, ist Gegenstand des Anspruchs 16.

Eine erfindungsgemäße Gelenkeinheit weist an dem ersten Gelenkelement, das die erste Führungsfläche aufweist, einen ersten Ansatz an einer zu der Schwenkebene der Gelenkelemente parallelen Seitenfläche auf. Die erste Führungsfläche ist an diesem Ansatz vorgesehen.

Die erste Führungsfläche, entlang derer die Relativbewegung der Gelenkelemente geführt wird, wenn sie von dem ersten Zustand, in dem sie nicht zueinander verschwenkbar sind, in den zweiten Zustand, in dem sie in der Schwenkebene verschwenkbar sind, überführt werden, befindet sich bei der erfindungsgemäßen Gelenkeinheit also an einer Außenseite des ersten Gelenkelementes an einem gesondert vorgesehenen Ansatz. Die erfindungsgemäße Gelenkeinheit weist also keine innerhalb der Gelenkeinheit angeordneten Führungsflächen auf, so dass sie eine größere Flexibilität zum Beispiel beim Einsatz von Stapelzapfen gewährleistet.

Die Begriffe "erster Zustand" bzw. "zweiter Zustand" werden sowohl für die Gelenkeinheit als auch für die Gelenkelemente verwendet, wobei sich die Gelenkeinheit in dem ersten (zweiten) Zustand befindet, wenn sich die Gelenkelemente im ersten (zweiten) Zustand zueinander befinden.

Erfindungsgemäß ist an dem ersten Gelenkelement eine erste Führungsfläche und an dem zweiten Gelenkelement ein an dieser Führungsfläche abgleitendes Führungselement vorgesehen. Dabei weist das zweite Gelenkelement als Führungselement eine zweite Führungsfläche auf, die zu der ersten Führungsfläche des ersten Gelenkelements korrespondiert, so dass bei der Relativbewegung der beiden Gelenkelemente die zwei Führungsflächen aneinander abgleiten. Dies gewährleistet eine besonders glatte und sichere Relativbewegung in wohldefinierter Richtung. Die zweite Führungsfläche an dem zweiten Gelenkelement ist an einem zweiten Ansatz vorgesehen, der an einer Seitenfläche des zweiten Gelenkelements vorgesehen ist, die der Seitenfläche des ersten Gelenkelements entspricht, an der der erste Ansatz vorgesehen ist.

Eine Weiterbildung sieht vor, dass die bei der Relativbewegung der beiden Gelenkelemente während des Überganges vom ersten in den zweiten Zustand nachlaufenden Enden der Führungsflächen abgerundet sind. Eine solche Ausgestaltung ist insbesondere bei der Zurückführung der Gelenkeinheit von dem zweiten in den ersten Zustand von Vorteil: Die abgerundeten Enden der bei dem Übergang von dem ersten in den zweiten Zustand nachlaufenden Enden der beiden Führungsflächen sind bei einem Übergang vom zweiten in den ersten Zustand vorlaufend. Durch die Abrundung ist gewährleistet, dass sie bei ihrem Zusammentreffen die Überführung vom zweiten in den ersten Zustand möglichst wenig behindern.

Die Führungsflächen im ersten Zustand der Gelenkeinheit sind gegen die Richtung, in der die Gelenkelemente zueinander im ersten Zustand stehen, geneigt. Werden die Gelenkelemente bei einer solchen Ausführungsform entlang der Führungsfläche bewegt, wird durch diese Relativbewegung die Schwenkbewegung bereits eingeleitet. Vorteilhaft ist ein Winkelbereich von 30 bis 60 Grad, besonders bevorzugt 45 Grad.

Durch zwei schräg angeordnete zueinander korrespondierende Führungsflächen ist zudem bereits ein stabiler Formschluss zwischen den beiden Gelenkelementen in dem ersten Zustand gewährleistet, in dem keine Verschwenkung möglich ist.

Eine zusätzliche Sicherung ist durch ein zusätzliches Verriegelungselement vorgesehen. Dazu weist die Gelenkeinheit an einem der Gelenkelemente einen beweglich gelagerten Riegel auf, der eine Sperrstellung einnehmen kann, wenn die Gelenkelemente im ersten Zustand sind, in dem sie nicht gegeneinander verschwenkbar sind. An dem anderen Gelenkelement ist ein Riegelgegenstück vorgesehen, das mit dem Riegel derart zusammenwirkt, dass die Überführung der Gelenkelemente in den zweiten Zustand gesperrt ist, wenn der Riegel in seiner Sperrstellung ist.

Der Riegel und das Riegelgegenstück können an einer Seitenfläche der Gelenkeinheit vorgesehen sein. Besonders vorteilhaft ist es, wenn sie sich an derjenigen Seitenfläche der Gelenkeinheit befinden, an der auch der erste Ansatz vorgesehen ist, so dass die Elemente an dieser einen Seitenfläche möglichst kompakt angeordnet werden können und die Gelenkeinheit von einer Seite her vollständig bedient werden kann.

Eine einfache Ausgestaltung sieht dazu vor, dass das Riegelgegenstück einen nach außen weisenden Fortsatz an dem ersten Ansatz umfasst.

Der Fortsatz kann dabei zum Beispiel eine Sperrfläche aufweisen, an der der Riegel in der Sperrstellung anliegt, wenn die beiden Gelenkelemente in dem ersten Zustand sind, in dem sie nicht zueinander verschwenkbar sind.

Wird die Gelenkeinheit aus dem verschwenkbaren Zustand in den ersten Zustand zurückbewegt, kann der Riegel zur Anlage an die Sperrfläche verschoben werden, so dass die zusätzliche Sicherung durch die Verriegelung gewährleistet ist. Besonders vorteilhaft ist jedoch eine Ausführungsform der Gelenkeinheit, bei der der Fortsatz eine Rastführungsfläche aufweist, die derart angeordnet und ausgestaltet ist, dass der Riegel bei der Bewegung der Gelenkelemente vom zweiten in den ersten Zustand an der Rastführungsfläche abgleiten kann, bis er selbsttätig in die Sperrstellung einrastet. Die Rastführungsfläche ist dazu vorteilhafterweise in einem spitzen Winkel zur ersten Führungsfläche des ersten Ansatzes vorgesehen, so dass sie zu der Richtung geneigt ist, in der die Gelenkelemente zueinander stehen, wenn sie im ersten Zustand nicht verschwenkbar sind.

Bei einer solchen Ausgestaltung ist es besonders vorteilhaft, dass der Riegel beim Aufklappen des Gestells bzw. dessen Pfosten aus dem zusammengeklappten Zustand in den aufgerichteten Zustand automatisch in seine Verriegelungsposition gelangt. Dadurch wird die Sicherheit erhöht, da das Verriegeln nicht vergessen werden kann.

Das selbstständige Einrasten des Riegels in die Sperrstellung kann zum Beispiel durch ein entsprechendes Federelement oder durch Schwerkrafteinwirkung bewirkt werden.

Bei einer vorteilhaften Ausführungsform wird der Riegel in einer Riegelführung geführt, die außen an dem zweiten Ansatz vorgesehen ist, der am zweiten Gelenkelement angeordnet ist. Vorteilhafterweise bildet die Riegelführung eine bauliche Einheit mit dem zweiten Ansatz. Eine solche Ausführungsform ermöglicht ein engeres und haltbareres Zusammenspiel zwischen der Verriegelungseinheit mit Riegel und Riegelgegenstück einerseits und den Führungsflächen andererseits beim Überführen der Gelenkelemente aus dem ersten Zustand in den zweiten Zustand oder umgekehrt.

Die so mögliche massive Kontur des kombinierten Funktionsteils macht die gesamte Gelenkeinheit stärker belastbar.

Um die beiden Gelenkelemente fest miteinander verbunden zu halten und dennoch eine Schwenkbewegung zu ermöglichen, wird einfacherweise in einem der Gelenkelemente eine Nut oder Bohrung vorgesehen, in die ein Bolzen eingreift, der an dem anderen Gelenkelement festgelegt ist oder Teil dessen ist. Der Bolzen dient dann als Achse für die Schwenkbewegung. Die Bohrung oder Nut weist eine lang gestreckte Form auf, so dass die Relativbewegung der Gelenkelemente entlang der ersten Führungsfläche bzw. der Führungsflächen bei der Überführung vom ersten in den zweiten Zustand möglich ist. Ein möglichst behinderungsfreies Verschieben der Gelenkelemente entlang der Führungsfläche wird dabei mit einer Ausführungsform erreicht, bei der die lang gestreckte Form der wenigstens einen Bohrung bzw. der wenigstens einen Nut einen schrägen Bereich aufweist, der etwa in dieselbe Richtung geneigt ist, wie die Führungsflächen.

Ein besonderer Vorteil einer erfindungsgemäßen Gelenkeinheit, bei der die Führungsfläche bzw. die Führungsflächen an einem Ansatz bzw. an Ansätzen außen an einer Seitenfläche vorgesehen sind, zeigt sich besonders an einer Ausführungsform, bei der an demjenigen Ende des ersten Gelenkelementes, an dem im ersten Zustand das erste Gelenkelement mit dem zweiten Gelenkelement in Anlage ist, stirnseitig eine Aufnahme für einen Stapelzapfen vorgesehen ist. Im verschwenkten Zustand der Gelenkeinheit liegt dieses Ende frei, so dass in die Aufnahme ein Stapelzapfen eines weiteren Transport- bzw. Lagergestelles eingeführt werden kann.
Da die Führungsfläche bzw. die Führungsflächen an dem Ansatz bzw. den Ansätzen an einer seitlichen Außenseite der Gelenkeinheit vorgesehen sind, kann diese Aufnahme für den Stapelzapfen eine Form und Größe aufweisen, die nicht durch in die Gelenkeinheit hineinragende Elemente beeinträchtigt wird. Insbesondere kann die Aufnahme eine Form und Größe besitzen, die auch zur Aufnahme von Stapelzapfen geeignet ist, die an anderer Stelle an dem Transport- bzw. Lagergestell verwendet werden.

Besonders bevorzugt sind Ausführungsformen der Gelenkeinheit, bei denen Riegel und Riegelgegenstück in der Verriegelungsstellung formschlüssig zueinander sind und/oder bei der die erste und die zweite Führungsfläche formschlüssig zueinander sind. Durch die formschlüssige Verbindung bzw. die formschlüssigen Verbindungen wird ein höherer Widerstand gegen dynamische Beanspruchung erreicht.

Die Erfindung betrifft außerdem ein klappbares Transport- bzw. Lagergestell mit Pfosten, die erfindungsgemäße Gelenkeinheiten aufweisen. Die erfindungsgemäßen Gelenkeinheiten können dabei für ein klappbares Transportgestell, ein klappbares Lagergestell oder ein Gestell verwendet werden, das sowohl zum Transport als auch zum Lagern geeignet ist.

Die Vorteile und bevorzugten Ausführungsformen eines erfindungsgemäßen Gestells ergeben sich aus den oben geschilderten Vorteilen und bevorzugten Ausführungsformen der erfindungsgemäßen Gelenkeinheit.

Die Erfindung wird anhand der folgenden Figuren, die in schematischer Darstellung und nicht notwendigerweise maßstabsgetreu Ausführungsformen der Erfindung zeigen, im Detail erläutert. Dabei zeigen:
- Fig. 1: eine seitliche Draufsicht auf eine erfindungsgemäße Gelenkeinheit im nicht verschwenkbaren, ersten Zustand,
- Fig. 2: eine Draufsicht auf eine andere Seite der Gelenkeinheit der Fig. 1 in Blickrichtung II,
- Fig. 3: eine Draufsicht auf eine Seitenfläche eines erfindungsgemäßen Gelenkeinheit im ersten Zustand, in dem eine Verschwenkung nicht möglich ist, im entriegelten Zustand,
- Fig. 4: eine Draufsicht auf die Seitenfläche der Gelenkeinheit der Fig. 1 bis 3 während der Überführung in den zweiten Zustand, in dem eine Verschwenkung möglich ist,
- Fig. 5 Fig. 6: eine seitliche Draufsicht auf die Gelenkeinheit der Fig. 1 bis 4 in verschwenktem Zustand, eine seitliche Draufsicht auf die Gelenkeinheit der Fig. 1 bis 5 bei der Zurückführung aus dem verschwenkten Zustand in den ersten Zustand, in dem eine Verschwenkung nicht möglich ist,

- Fig. 7: eine teilaufgerissene Gesamtansicht einer erfindungsgemäßen Gelenkeinheit, und
- Fig. 8: eine seitliche Ansicht zweier erfindungsgemäßer Transport- bzw. Lagergestelle mit erfindungsgemäßen Gelenkeinheiten in einem besonderen Stapelzustand.

In Fig. 1 ist eine erfindungsgemäße Gelenkeinheit 100 mit einem Unterteil 10 und einem Oberteil 40 gezeigt, die das erste bzw. zweite Gelenkelement bilden. Fig. 2 zeigt diese Gelenkeinheit in Blickrichtung II, wie sie in Fig. 1 angedeutet ist.

An den Verbindungsansätzen 12 bzw. 42 mit zum Beispiel viereckigem Querschnitt können zum Beispiel Vierkanthohlprofile aufgesetzt und gegebenenfalls verschweißt werden. Die so gebildeten Pfosten bilden die Eckpfosten eines Transport- bzw. Lagergestells, zum Beispiel für Autoteile.

Gelenkeinheiten 100 dienen dazu, die Pfosten seitlich abklappen zu können, um im leeren Zustand des Transport- bzw. Lagergestells Platz einsparen zu können. Die Schwenkebene entspricht dabei der Papierebene der Fig. 1. Um das Umklappen zu ermöglichen, ist das Unterteil 10 an der in Fig. 2 sichtbaren Seite offen.

In dem in Fig. 1 und 2 gezeigten ersten Zustand liegt das Oberteil 40 mit der Auflage 50 zumindest auf der Kante des oberen Endes 28 des Unterteils 10 auf.

Das Unterteil 10 weist einen ersten Ansatz 14 auf, der von der Seitenfläche 15 vorsteht, wie es in Fig. 2 erkennbar ist. Eine im Wesentlichen senkrecht zu der Seitenfläche 15 ausgerichtete erste Führungsfläche 16 an dem ersten Ansatz 14 hat eine Neigung von ca. 45 Grad gegenüber der mit Bezugsziffer 201 bezeichneten Ausrichtung, die dem Pfosten in seiner aufgerichteten Position entspricht. Die erste Führungsfläche 16 endet im oberen Bereich in einer Abrundung 17. An dem ersten Ansatz 14 ist ein Fortsatz 18 vorgesehen, der eine im Wesentlichen in Richtung 201 des aufgerichteten Pfostens weisende Sperrfläche 20 aufweist, die bei dieser Ausführungsform also im Wesentlichen senkrecht angeordnet ist. Im spitzen Winkel dazu schließt sich daran am Zusammentreffpunkt 23 eine Rastführungsfläche 22 des Fortsatzes 18 an, deren Funktion weiter unten erläutert werden wird.

In der Seitenfläche 15 und gegebenenfalls in der nicht sichtbaren gegenüberliegenden Seitenfläche der Gelenkeinheit 100 ist ein Bolzen 26 gelagert, der in noch zu beschreibender Weise in eine Nut oder eine Bohrung 52 des Oberteils 40 eingreift.

Das Oberteil 40 weist ebenfalls einen Ansatz 44 auf (im Folgenden auch "zweiter Ansatz"), der eine zweite Führungsfläche 46 aufweist, die zu der ersten Führungsfläche 16 korrespondiert und in dem Zustand der Gelenkeinheit 100, in dem der Pfosten aufgerichtet ist, im Wesentlichen gleich ausgerichtet ist, wie die erste Führungsfläche 16. In dem Innenteil 28 (Fig. 4) des Oberteils 40, das in das Unterteil 10 hineinragt und deshalb in Fig. 1 nicht sichtbar ist, ist ein gestrichelt angedeutetes Langloch 52 vorgesehen, das den Bolzen 26 umgreift. Dabei muss der Bolzen 26 nicht das gesamte Unterteil 10 durchsetzen, sondern es kann ausreichen, wenn er von der Innenwand des Unterteils 10 so weit in das Unterteil hineinragt, dass das Langloch 52 geführt wird.

Außen an dem zweiten Ansatz 44, der sich am Oberteil 40 befindet, ist eine Riegelführung 60 vorgesehen, in der ein Riegel 62 in Richtung 200 linear bewegt werden kann. Dazu besteht die Riegelführung 60 aus einem parallel zur Seitenfläche 15 des Oberteiles 40 angeordneten, an seinen Enden offenen Hohlkörper, der vorzugsweise eine bauliche Einheit mit dem zweiten Ansatz 44 bildet. Um die Bewegung des Riegels 62 einleiten zu können, ist ein Riegelhebel 64 vorgesehen, der nach außen vorsteht (Fig. 2). In der in Fig. 1 gezeigten verriegelten Stellung liegt das untere Teil des Riegels an der Sperrfläche 20 des Fortsatzes 18 an, der insofern als Riegelgegenstück fungiert. Gleichzeitig ist der Riegelhebel 64 in der Riegelaufnahme 66 sicher gelagert.

Bezugsziffer 65 bezeichnet ein Riegelstoppelement, das ebenfalls nach außen vorsteht um das Austreten des Riegels 62 aus der Riegelführung 60 zu verhindern, wie es mit Bezug zu Fig. 3 erläutert werden wird.

Fig. 2 zeigt die Gelenkeinheit 100 in Blickrichtung II, die in Fig. 1 angedeutet ist. Gestrichelt ist hier der die Gelenkeinheit 100 durchsetzende Bolzen 26 dargestellt. Bei einer abweichenden Ausführungsform ragt der Bolzen nur von einer Seite so weit in das Innere der Gelenkeinheit 100, dass er in das Langloch 52 in dem Innenteil 48 des Oberteils 40 eingreift. Bei einer solchen Ausführungsform kann das Langloch 52 auch durch eine entsprechend geformte Nut in der äußeren Wandung des Innenteils 48 des Oberteils 40 ersetzt sein. Schließlich kann ein solcher kurzer Bolzen auch auf gegenüberliegenden Seiten der Gelenkeinheit 100 vorgesehen sein.

Fig. 3 zeigt die Gelenkeinheit 100 in einem entriegelten Zustand, in der der Riegel 62 in der Riegelführung 60 verschoben ist, so dass er nicht mehr an der Sperrfläche 20 des Fortsatzes 18 anliegt. Diese Riegelbewegung ist mit Bezugsziffer 200 bezeichnet. Das Riegelstoppelement 65 liegt dabei an der Riegelstoppelementaufnahme 68 am unteren Ende der Riegelführung 60 an, die die lineare Bewegung des Riegels 62 derart begrenzt, dass er die Riegelführung nicht verlassen kann.

Fig. 4 zeigt die Relativbewegung 202 der Gelenkelemente vom ersten Zustand, in dem eine Verschwenkung in Richtung 204 nicht möglich ist und der in Fig. 1 bis 3 gezeigt ist, in den zweiten Zustand, in dem die Verschwenkung in Richtung 204 möglich ist.

Fig. 5 zeigt die Gelenkeinheit 100 im verschwenkten Zustand, in dem die (nicht dargestellten) Vierkanthohlprofilrohre, die mit den Verbindungsansätzen 12, 42 verbunden sind, zueinander verschwenkt sind. Die dazu durchgeführte Schwenkbewegung ist wiederum mit Bezugsziffer 204 bezeichnet.

Fig. 6 zeigt die Gelenkeinheit 100 beim Zurückschwenken des Oberteils 40 in die aufrechte Position. Diese Zurückschwenkbewegung 206 entspricht dem Aufrichten des mit dem Verbindungsansatz 42 verbundenen und in den Figuren nicht gezeigten Pfostenteiles. Der in Fig. 6 gezeigte Zustand wird eingenommen, wenn der Riegel 62 auf die Rastführungsfläche 22 des Fortsatzes 18 trifft. Durch dessen schräge Anordnung wird der Riegel 62 in Richtung 208 verschoben, die im Wesentlichen der Richtung der Riegelöffnungsbewegung 200 entspricht.

Fig. 7 zeigt zur weiteren Erläuterung eine Teilaufrisszeichnung einer erfindungsgemäßen Gelenkeinheit 102. Abweichend von dem Langloch 52 der Ausführungsform der Fig. 1 bis 6 weist das Langloch 106 in dem Innenteil des Oberteiles 40 hier einen schrägen Bereich 108 und zwei Endbereiche 110 auf.

Strichpunktiert ist hier beispielhaft ein Vierkanthohlprofilrohr 104 angedeutet, das auf dem Verbindungsansatz 12 des Oberteils 40 befestigt ist.

Fig. 8 zeigt die seitliche Draufsicht auf eine Anordnung aus zwei übereinander gestapelten erfindungsgemäßen Transport- bzw. Lagergestellen 72, 74 mit erfindungsgemäßen Gelenkeinheiten 100, wobei letztere nur schematisch dargestellt sind. Man blickt auf zwei Pfosten eines Gestelles mit vier Pfosten, die an den Ecken eines Rechteckbodenprofiles 84 aufgebaut sind. Auf dem Rechteckbodenprofil 84 sind untere Vierkanthohlprofile 80 fest montiert, die durch die Versteifung 82 gegeneinander abgestützt sind. Das untere Transport- bzw. Lagergestell 72 ist mit abgeklappten Pfosten gezeigt. Mit Hilfe der erfindungsgemäßen Gelenkeinheiten 100 sind in beschriebener Weise die Pfosten abgeklappt worden, so dass die oberen Vierkanthohlprofile 70, die mit den Oberteilen 40 der Gelenkeinheiten 100 verbunden sind, nach innen geklappt sind. Das obere Transport- bzw. Lagergestell 74 ist in aufgerichteter Position gezeigt. Mit nicht gezeigten Stapelzapfen ist das obere Transport- bzw. Lagergestell 74 auf die Unterteile 10 der Gelenkeinheiten 100 des unteren Transport- bzw. Lagergestelles 42 aufgesetzt. Dazu sind die oberen Enden der Unterteile 10 der Gelenkeinheiten 100 jeweils derart ausgestaltet, dass ein Stapelzapfen eingeführt werden kann. Sie weisen dazu insbesondere jeweils eine nach oben weisende Aufnahme für einen entsprechenden Stapelzapfen auf.

Die Gelenkeinheiten 100 auf der rechten Seite der Fig. 8 sind spiegelverkehrt zu den Gelenkeinheiten 100 auf der linken Seite der Fig. 8.

Eine erfindungsgemäße Gelenkeinheit wird wie folgt eingesetzt. Im Zustand der Fig. 1 sind das Oberteil 40 und das Unterteil 10 nicht gegeneinander verschwenkbar. Ein Verschwenkungsversuch des Oberteils 40 in Richtung 204 wird durch die Anlage der zweiten Führungsfläche 46 an der ersten Führungsfläche 16 verhindert. Als zusätzliche Sicherung wird die Schwenkbewegung durch den Riegel 62 behindert, der an der Sperrfläche 20 des Fortsatzes 18 anliegt. Die beiden Gelenkelemente 10, 40 sind also in der Position fest. Vierkantrohre, die zum Beispiel mit den Verbindungsansätzen 12, 42 verschweißt sind, sind in einer Linie ausgerichtet. Ein Transport- bzw. Lagergestell, das vier derartig gebildete Pfosten aufweist, ist zur Beladung bereit.

Als besonders günstig erweist sich bei dieser Ausführungsform, dass im aufgeklappten Zustand sowohl die korrespondierenden Führungsflächen 16, 46 als auch der Riegel 62 und die Sperrfläche 20 jeweils formschlüssig zueinander sind, so dass ein sehr hoher Widerstand gegen dynamische Beanspruchung erreicht wird.

Soll das Transport- bzw. Lagergestell zusammengeklappt werden, muss das Oberteil 40 der Gelenkeinheit 100 gegen das Unterteil 10 der Gelenkeinheit in Richtung 204 verschwenkt werden. Dazu wird zunächst mit Hilfe des Riegelhebels 64 der Riegel 62 in Richtung 200 in der Riegelführung 60 nach oben gezogen. Dabei verlässt der untere Bereich des Riegels 62 die Sperrfläche 20. Es entsteht der Zustand der Fig. 3, in der der Riegel 62 entriegelt ist. Das Oberteil 40 kann jetzt schräg nach oben in Richtung 202 entlang der Richtung der Führungsflächen 46, 16 verschoben werden. Diese Bewegung wird durch die lang gestreckte Form des Langlochs 52 ermöglicht.

Eine weitere Bewegung des Oberteils 40 in Richtung 204 führt zu dem Zustand der Fig. 5, in dem das Oberteil 40 vollständig gegen das Unterteil 10 verschwenkt ist. Ein mit dem Verbindungsansatz 12 verschweißtes Vierkantrohr liegt also jetzt.

Beim Wiederaufrichten des Pfostens entsteht zunächst ein Zustand, der in Fig. 6 gezeigt ist. Durch die abgerundeten Enden 45 (sichtbar zum Beispiel in Fig. 1, 3 und 6) und 17 (sichtbar zum Beispiel in Fig. 1 und 3) der Führungsflächen 46 bzw. 16 der beiden Ansätze 44 bzw. 14 ist auf wirkungsvolle Weise gewährleistet, dass die Ansätze 14, 44 bei der Zurückschwenkbewegung 206 aneinander abgleiten können, bis der Zustand der Fig. 6 erreicht ist.

Im Zuge der Zurückschwenkbewegung 206 trifft der Riegel 62 auf die Rastführungsfläche 22 und wird aufgrund deren schräger Ausgestaltung in Richtung der Riegelausweichbewegung 208 nach oben weggedrückt. Der Riegel behindert also nicht die vollständige Aufrichtung des Oberteils 40. Sobald der Riegel den Zusammentreffpunkt 23, an dem die Rastführungsfläche 22 und die Sperrfläche 20 aneinander stoßen, überschritten hat, fällt er aufgrund der Schwerkraft in Richtung der Riegeleinrastbewegung 210 nach unten und verriegelt automatisch ohne zusätzlichen Eingriff einer Bedienperson den Zustand, in dem die Gelenkelemente 10, 40 in einer Richtung 201 (Fig. 1) zueinander ausgerichtet sind. Das Herunterfallen des Riegels 62 in die in Fig. 1 gezeigte Stellung wird durch die abgerundete Kante des Fortsatzes 18 am Zusammentreffpunkt 23 zwischen Rastführungsfläche 22 und Sperrfläche 20 einerseits und die abgerundete untere Kante 63 des Riegels 62 andererseits begünstigt. Sobald der Riegelhebel 64 in der Riegelaufnahme 66 der Riegelführung 60 zu liegen kommt, stoppt der Riegel 62.

Insgesamt wird auf diese Weise wieder der Zustand eingenommen, der in den Fig. 1 und 2 gezeigt ist, in dem eine Verschwenkung der beiden Gelenkelemente 10, 40 zueinander nicht möglich ist.

Bei dieser erfindungsgemäßen Gelenkeinheit ist also die Überführung in den zweiten Zustand, in dem die beiden Gelenkelemente gegeneinander verschwenkbar sind, zum einen durch die geneigte Anordnung der Führungsflächen 16, 46 und deren formschlüssiges Zusammenwirken verhindert, wenn sich die Gelenkeinheit im ersten Zustand befindet, der in Fig. 1 gezeigt ist. Zusätzliche Sicherheit wird durch die Verriegelung mit dem Riegel 62 in beschriebener Weise erreicht. Die baulich kompakte Anordnung der Führungsflächen, Ansätze und der Elemente der Verriegelung ermöglicht ein enges und haltbares Zusammenspiel. Außerdem wird die endgültige Verriegelung mit Hilfe des Riegels 62 automatisch aufgrund der Schwerkraft vorgenommen, wenn der Riegel über die Rastführungsfläche 22 den Punkt 23 überschreitet.

Bei einer Ausführungsform der Gelenkeinheit 102, wie sie in Fig. 7 gezeigt ist, ist das Langloch 106 im Wesentlichen schräg angeordnet und weist einen schrägen Bereich 108 mit Endbereichen 110 auf. Die schräge Anordnung erleichtert das Bewegen des oberen Gelenkelementes 40 entlang der Führungsfläche 16 des Ansatzes 14 des unteren Gelenkelementes 10.

In Fig. 8 ist eine gestapelte Anordnung aus zwei Transport- bzw. Lagergestellen 72, 74 gezeigt. Die oberen Vierkantrohre 70 des unteren Transport- bzw. Lagergestelles 72 sind zusammen mit den oberen Gelenkelementen 40 nach innen geklappt, wobei die entsprechende Klappbewegung mit den in Fig. 8 nur schematisch dargestellten Gelenkeinheiten 100 durchgeführt wurde, wie oben mit Bezug zu den Fig. 1 bis 7 erläutert.

In nicht sichtbarer Weise weisen die unteren Gelenkelemente 10 zumindest des unteren Transport- bzw. Lagergestelles 72 an ihrem oberen Ende 28 Aufnahmen auf, in die Stapelzapfen eingesetzt werden können. Dabei ist von besonderem Vorteil, dass die Anordnung der Führungsflächen, Ansätze und Elemente der Verriegelung sich an einer Außenseite der Gelenkelemente 100 befindet. Es können auf diese Weise normale Stapelzapfen eingesetzt werden, die auch an anderer Stelle zum Zusammensetzen von Transport- bzw. Lagergestellen verwendet werden, da keine störenden Elemente in die Aufnahme für die Stapelzapfen hineinragen.

Auf die Stapelzapfen wird dann das obere Transport- bzw. Lagergestell 74 in der in Fig. 8 gezeigten Weise aufgesetzt. Das obere Transport- bzw. Lagergestell 74 ist mit aufgerichteten Pfosten gezeigt. Je nach Bedarf können dessen Pfosten ebenfalls umgelegt werden, wie es für das untere Transport- bzw. Lagergestell 72 gezeigt ist.

### Bezugszeichenliste

- 10: unteres Gelenkelement, Unterteil
- 12: Verbindungsansatz
- 14: erster Ansatz .
- 15: Seitenfläche
- 16: erste Führungsfläche
- 17: abgerundete Kante
- 18: Fortsatz
- 20: Sperrfläche
- 22: Rastführungsfläche
- 23: Zusammentreffpunkt von Sperrfläche und Rastführungsfläche
- 26: Bolzen
- 28: oberes Ende des unteren Gelenkelementes
- 40: oberes Gelenkelement, Oberteil
- 42: Verbindungsansatz
- 44: zweiter Ansatz
- 45: abgerundete Kante
- 46: zweite Führungsfläche
- 48: Innenteil
- 50: Auflage
- 52: Langloch
- 60: Riegelführung
- 62: Riegel
- 63: abgerundete Kante
- 64: Riegelhebel
- 65: Riegelstoppelement
- 66: Riegelaufnahme
- 68: Riegelstoppelementaufnahme

- 70: Vierkantrohr
- 72, 74: Transport- bzw. Lagergestell
- 80: Vierkantrohr
- 82: Versteifung
- 84: Rechteckbodenprofil
- 100, 102: Gelenkeinheit
- 104: Vierkantrohr
- 106: Langloch
- 108: schräger Langlochbereich
- 110: Langlochendbereich
- 200: Riegelöffnungsbewegung
- 201: Ausrichtung im ersten Zustand
- 202: Relativbewegung der Gelenkelemente
- 204: Schwenkbewegung
- 206: Zurückschwenkbewegung
- 208: Riegelausweichbewegung
- 210: Riegeleinrastbewegung

## Patentansprüche

1. Gelenkeinheit (100, 102) für Pfosten eines Transport- bzw. Lagergestells, mit einem ersten und einem zweiten Gelenkelement (10, 40), die in einem ersten Zustand nicht zueinander verschwenkbar sind und in einem zweiten Zustand relativ zueinander in einer Schwenkebene verschwenkbar sind,
(i) wobei das erste Gelenkelement (10) eine erste gegen die Richtung (201), in der die Gelenkelemente (10, 40) zueinander im ersten Zustand stehen, geneigte erste Führungsfläche (16) aufweist, die an einem ersten Ansatz (14) an einer zu der Schwenkebene parallelen Seitenfläche (15) des ersten Gelenkelements (10) vorgesehen ist,
(ii) wobei an einer Seitenfläche des zweiten Gelenkelements (40) an einem zweiten Ansatz (44) eine zur Führungsfläche (16) des ersten Gelenkelements (10) korrespondierende zweite Führungsfläche (46) vorgesehen ist,
(iii) wobei die Gelenkelemente (10, 40) durch eine Relativbewegung (202) der Gelenkelemente (10, 40) entlang der Führungsflächen (16, 46) aus der relativen Lage des ersten Zustands in den zweiten Zustand überführt werden können, wobei die beiden Führungsflächen (16, 46) bei der Relativbewegung (202) der Gelenkelemente (10, 40) zwischen dem ersten und dem zweiten Zustand aneinander abgleiten, und
(iv) wobei an einem der Gelenkelemente (40) ein beweglich gelagerter Riegel (62) vorgesehen ist, der eine Sperrstellung einnehmen kann, wenn die Gelenkelemente (10, 40) im ersten Zustand sind, in der er mit einem an dem anderen Gelenkelement (10) vorgesehenen Riegelgegenstück derart zusammenwirkt, dass die Überführung der Gelenkelemente (10, 40) in den zweiten Zustand gesperrt ist.

2. Gelenkeinheit nach Anspruch 1, **dadurch gekennzeichnet, dass** die beiden bei der Relativbewegung der beiden Gelenkelemente (10, 40) während des Überganges vom ersten in den zweiten Zustand nachlaufenden Enden (17, 45) der Führungsflächen (16, 46) abgerundet sind.

3. Gelenkeinheit nach einem der Ansprüche 1 oder 2, **dadurch gekennzeichnet, dass** die Führungsfläche (16) in einem Winkel im Bereich von 30 bis 60°, besonders bevorzugt um 45°, gegen die Richtung (201) geneigt ist, in der die Gelenkelemente (10, 40) zueinander im ersten Zustand stehen.

4. Gelenkeinheit nach einem der Ansprüche 1 bis 3, **dadurch gekennzeichnet, dass** der beweglich gelagerte Riegel (62) an dem zweiten Gelenkelement (40) vorgesehen ist.

5. Gelenkeinheit nach einem der Ansprüche 1 bis 4, **dadurch gekennzeichnet, dass** sich der Riegel (62) und das Riegelgegenstück an einer Seitenfläche der Gelenkeinheit (100, 102) befinden.

6. Gelenkeinheit nach Anspruch 5, **dadurch gekennzeichnet, dass** der Riegel (62) und das Riegelgegenstück an derjenigen Seitenfläche der Gelenkeinheit (100, 102) vorgesehen sind, an der sich der erste Ansatz (14) befindet.

7. Gelenkeinheit nach Anspruch 6, **dadurch gekennzeichnet, dass** das Riegelgegenstück einen nach außen weisenden Fortsatz (18) an dem ersten Ansatz (14) umfasst.

8. Gelenkeinheit nach Anspruch 7, **dadurch gekennzeichnet, dass** der Fortsatz (18) eine im Wesentlichen in Richtung der Ausrichtung (201), in der die Gelenkelemente zueinander im ersten Zustand stehen, weisende Sperrfläche (20) aufweist, an der der Riegel (62) in der Sperrstellung anliegt.

9. Gelenkeinheit nach einem der Ansprüche 7 oder 8, **dadurch gekennzeichnet, dass** an dem Fortsatz (18) eine Rastführungsfläche (22) vorgesehen ist, die derart angeordnet und ausgestaltet ist, dass der Riegel (62) bei der Bewegung der Gelenkelemente (10, 40) vom zweiten in den ersten Zustand an der Rastführungsfläche (22) abgleiten kann, bis er in die Sperrstellung einrastet.

10. Gelenkeinheit nach den Ansprüchen 8 und 9, **dadurch gekennzeichnet, dass** die Sperrfläche (20) und die Rastführungsfläche (22) in einem spitzen Winkel aneinander treffen, der in der Schwenkebene liegt.

11. Gelenkeinheit nach einem der Ansprüche 1 bis 10, **dadurch gekennzeichnet, dass** der Riegel (62) in einer Riegelführung (60) an einem Gelenkelement (40) verschiebbar gelagert ist, in der er in die Sperrstellung oder aus der Sperrstellung heraus bewegt werden kann.

12. Gelenkeinheit nach Anspruch 11, **dadurch gekennzeichnet, dass** die Riegelführung (60) außen an dem zweiten Ansatz (44) vorgesehen ist, wobei die Riegelführung (60) und der zweite Ansatz (44) vorzugsweise eine bauliche Einheit bilden.

13. Gelenkeinheit nach einem der Ansprüche 1 bis 12, **dadurch gekennzeichnet, dass** das eine Gelenkelement (40), vorzugsweise das zweite Gelenkelement, wenigstens eine Bohrung (52, 106) oder Nut aufweist, in die ein in dem anderen Gelenkelement (10) festgelegter Bolzen (26) eingreift, der als Achse bei der Schwenkbewegung (204) dient, wobei die Bohrung (52, 106) oder Nut eine lang gestreckte Form aufweist, die derart ausgestaltet ist, dass sie die Relativbewegung (202) der Gelenkelemente (10, 40) entlang der ersten Führungsfläche (16) bei der überführung vom ersten in den zweiten Zustand ermöglicht.

14. Gelenkeinheit nach Anspruch 13, **dadurch gekennzeichnet, dass** die Bohrung (106) einen zu der Richtung (201), in der die Gelenkelemente (10, 40) zueinander im ersten Zustand stehen, schrägen Bereich (108) aufweist.

15. Gelenkeinheit nach einem der Ansprüche 1 bis 14, **dadurch gekennzeichnet, dass** in demjenigen Ende (28) des ersten Gelenkelementes (10), das im ersten Zustand an dem zweiten Gelenkelement (40) anliegt, eine Aufnahme für einen Stapelzapfen vorgesehen ist.

16. Klappbares Transport- bzw. Lagergestell mit Pfosten, die Gelenkeinheiten (100, 102) nach einem der vorhergehenden Ansprüche zum Zusammenklappen aufweisen.

## Claims

1. An articulation unit (100, 102) for posts of a transport or storage structure, comprising a first and second articulation element (10, 40) which are not pivotable relative to each other in a first state and are pivotable relative to each other in a pivot plane in a second state;
(i) with the first articulation element (10) having a first guide surface (16) which is inclined against the direction (201) in which the articulation elements (10, 40) are positioned against one another in the first state and which is provided on a first extension piece (14) on a side surface (15) of the first articulation element (10) which is parallel to the swivelling plane;
(ii) with a second guide surface (46) which corresponds to the guide surface (16) of the first articulation element (10) being provided on a second extension piece (44) on a side surface of the second articulation element (40);
(iii) with the articulation elements (10, 40) being transferrable by a relative movement (202) of the articulation elements (10, 40) along the guide surfaces (16, 46) from the relative position of the first state to the second state, with the two guide surfaces (16, 46) sliding off one another during the relative movement (202) of the articulation elements (10, 40) between the first and second state, and
(iv) with a movably mounted lock (62) being provided on one of the articulation elements (40) which can assume a locked position when the articulation elements (10, 40) are in the first state in which it cooperates with a counterpart of the lock provided on the other articulation element (10) in such a way that the transfer of the articulation elements (10, 40) to the second state is blocked.

2. An articulation unit according to claim 1, **characterized in that** the two ends (17, 45) of the guide surfaces (16, 46) are rounded off, which ends trail during the relative movement of the two articulation elements (10, 40) during the transfer from the first to the second state.

3. An articulation unit according to one of the claims 1 or 2, **characterized in that** the guide surface (16) is inclined at an angle in the range of 30 to 60°, especially preferably by 45°, against the direction (201) in which the articulation elements (10, 40) stand in relation to one another in the first state.

4. An articulation unit according to one of the claims 1 to 3, **characterized in that** the movably mounted lock (62) is provided on the second articulation element (40).

5. An articulation unit according to one of the claims 1 to 4, **characterized in that** the lock (62) and the counterpart of the lock are disposed on a side surface of the articulation unit (100, 102).

6. An articulation unit according to claim 5, **characterized in that** the lock (62) and the counterpart of the lock are provided on the side surface of the articulation unit (100, 102) on which the first extension piece (14) is disposed.

7. An articulation unit according to claim 6, **characterized in that** the counterpart of the lock comprises an outwardly facing projection (18) on the first extension piece (14).

8. An articulation unit according to claim 7, **characterized in that** the projection (18) comprises a locking surface (20) which faces substantially in the direction of orientation (201) in which the articulation elements are in the first state in relation to each other and on which the lock (62) rests in the locked position.

9. An articulation unit according to one of the claims 7 or 8, **characterized in that** a latching guide surface (22) is provided on the projection (18), which latching guide surface is arranged and configured in such a way that the lock (62), during the movement of the articulation elements (10, 40) from the second to the first state, can slide off on the latching guide surface (22) until it snaps into the locked position.

10. An articulation unit according to claims 8 and 9, **characterized in that** the locking surface (20) and the latching guide surface (22) meet one another at an acute angle which is disposed in the pivot plane.

11. An articulation unit according to one of the claims 1 to 10, **characterized in that** the lock (62) is displaceably held in a lock guide (60) on an articulation element (40) in which it can be moved into the locked position or out of the locked position.

12. An articulation unit according to claim 11, **characterized in that** the lock guide (60) is provided on the outside on the second extension piece (44), with the lock guide (60) and the second extension piece (44) preferably forming a structural unit.

13. An articulation unit according to one of the claims 1 to 12, **characterized in that** the one articulation element (40), preferably the second articulation element, comprises at least one bore (52, 106) or groove in which a pin (26) engages which is fixed in the other articulation element (10) and is used as an axis during the pivoting movement (204), with the bore (52, 106) or groove having an elongated shape which is arranged in such a way that it enables the relative movement (202) of the articulation elements (10, 40) along the first guide surface (16) during the transfer from the first to the second state.

14. An articulation unit according to claim 13, **characterized in that** the bore (106) has a region (108) which is oblique in relation to the direction (201) in which the articulation elements (10, 40) stand in relation to one another in the first state.

15. An articulation unit according to one of the claims 1 to 14, **characterized in that** a receiver for a stacking lug is provided in the end (28) of the first articulation element (10) which in the first state rests on the second articulation element (40).

16. A foldable transport or storage structure with posts having articulation units (100, 102) according to one of the preceding claims for folding.

## Revendications

1. Unité d'articulation (100, 102) pour des montants d'un châssis de transport et de stockage, avec un premier élément d'articulation et un deuxième (10, 40) qui ne peuvent pas pivoter l'un par rapport à l'autre dans un premier état et qui peuvent pivoter l'un par rapport à l'autre dans un plan de pivotement dans un deuxième état,
(i) dans laquelle le premier élément d'articulation (10) présente une première surface de guidage (16) inclinée contre la direction (201) dans laquelle les éléments d'articulation (10, 40) se trouvent l'un par rapport à l'autre dans le premier état, qui est prévue sur un premier épaulement (14) sur une surface latérale (15) du premier élément d'articulation (10) parallèle au plan de pivotement,
(ii) dans laquelle est prévue sur une surface latérale du deuxième élément d'articulation (40) sur un deuxième épaulement (44) une deuxième surface de guidage (46) correspondant à la surface de guidage (16) du premier élément d'articulation (10) ;
(iii) dans laquelle les éléments d'articulation (10, 40) peuvent être amenés par un mouvement relatif (202) des éléments d'articulation (10, 40) le long des surfaces de guidage (16, 46) de la position relative du premier état au deuxième état, les deux surfaces de guidage (16, 46) glissant l'une sur l'autre lors du mouvement relatif (202) des éléments d'articulation (10, 40) entre le premier état et le deuxième ; et
(iv) dans laquelle il est prévu sur l'un des éléments d'articulation (40) une targette (62) supportée de façon mobile, qui peut prendre une position de blocage quand les éléments d'articulation (10, 40) sont dans un premier état, dans lequel elle coopère avec une chape de targette prévue sur l'autre élément d'articulation (10) de telle façon que le passage des éléments d'articulation (10, 40) dans le deuxième état est empêché.

2. Unité d'articulation selon la revendication 1, **caractérisée en ce que** les deux extrémités (17, 45) des surfaces de guidage (16, 46) venant en arrière lors du mouvement relatif des deux éléments d'articulation (10, 40) pendant le passage du premier état au deuxième sont arrondies.

3. Unité d'articulation selon l'une des revendications 1 ou 2, **caractérisée en ce que** la surface de guidage (16) est inclinée selon un angle de 30° à 60°, de préférence de 45°, contre la direction (201) dans laquelle les éléments d'articulation (10, 40) se trouvent l'un par rapport à l'autre dans le premier état.

4. Unité d'articulation selon l'une des revendications 1 à 3, **caractérisée en ce que** la targette (62) supportée de façon mobile est prévue sur le deuxième élément d'articulation (40).

5. Unité d'articulation selon l'une des revendications 1 à 4, **caractérisée en ce que** la targette (62) et la chape de targette se trouvent sur une surface latérale de l'unité d'articulation (100, 102).

6. Unité d'articulation selon la revendication 5, **caractérisée en ce que** la targette (62) et la chape de targette sont prévues sur la face latérale de l'unité d'articulation (100, 102) sur laquelle se trouve le premier épaulement (14).

7. Unité d'articulation selon la revendication 6, **caractérisée en ce que** la chape de targette comprend une saillie (18) dirigée vers l'extérieur sur le premier épaulement (14).

8. Unité d'articulation selon la revendication 7, **caractérisée en ce que** la saillie (18) présente une surface de blocage (20) orientée sensiblement vers la direction (201) dans laquelle les éléments d'articulation se trouvent l'un par rapport à l'autre dans le premier état, sur laquelle la targette (62) repose dans la position de verrouillage.

9. Unité d'articulation selon l'une des revendications 7 ou 8, **caractérisée en ce qu'**il est prévu sur la saillie (18) une surface de guidage d'encliquetage (22) qui est disposée et conformée de telle façon que la targette (62) puisse, lors du mouvement des éléments d'articulation (10, 40) du deuxième état au premier, glisser sur la surface de guidage d'encliquetage (22) jusqu'à ce qu'elle s'encliquète dans la position de blocage.

10. Unité d'articulation selon les revendications 8 et 9, **caractérisée en ce que** la surface de blocage (20) et la surface de guidage d'encliquetage (22) se rejoignent en formant un angle aigu qui se trouve dans le plan de pivotement.

11. Unité d'articulation selon l'une des revendications 1 à 10, **caractérisée en ce que** la targette (62) est supportée de façon coulissante dans un guide de targette (60) sur un élément d'articulation (40), dans lequel elle peut être amenée dans la position de blocage ou éloignée de la position de blocage.

12. Unité d'articulation selon la revendication 11, **caractérisée en ce que** le guide de targette (60) est prévu à l'extérieur sur le deuxième épaulement (44), le guide de targette (60) et le deuxième épaulement (44) formant de préférence une unité de construction.

13. Unité d'articulation selon l'une des revendications 1 à 12, **caractérisée en ce qu'**un élément d'articulation (40), de préférence le deuxième élément d'articulation, présente au moins un alésage (52, 106) ou une gorge dans lesquels se met en prise un boulon (26) retenu dans l'autre élément d'articulation (10), qui sert d'axe lors du mouvement de pivotement (204), l'alésage (52, 106) ou la gorge ayant une forme allongée conçue de telle façon qu'il permette le mouvement relatif (202) des éléments d'articulation (10, 40) le long de la première surface de guidage (16) lors du passage du premier état au deuxième.

14. Unité d'articulation selon la revendication 13, **caractérisée en ce que** l'alésage (106) présente une zone oblique (108) vers la direction (201) dans laquelle les éléments d'articulation (10, 40) se trouvent l'un par rapport à l'autre dans le premier état.

15. Unité d'articulation selon l'une des revendications 1 à 14, **caractérisée en ce qu'**il est prévu dans l'extrémité (28) du premier élément d'articulation (10) qui repose sur le deuxième élément d'articulation (40) dans le premier état un logement pour un goujon d'empilement.

16. Bâti de transport et de stockage repliable avec des montants, présentant des unités d'articulation (100, 102) selon l'une des revendications précédentes pour le pliage.
